# EUROPÄISCHE PATENTSCHRIFT

(11) **EP 0 651 208 B1**
(45) Veröffentlichungstag und Bekanntmachung des Hinweises auf die Patenterteilung: **06.08.1997**
(21) Anmeldenummer: 94115905.5
(22) Anmeldetag: 08.10.1994
(51) Int. Cl.: F24C 15/02

(54) **Emaillierte Back- und Bratofenmuffel**
Enamelled baking and roasting oven muffle
Moufle émaillée de four pour rôtir et cuire au four

(30) Priorität: 27.10.1993 DE 4336651
(43) Veröffentlichungstag der Anmeldung: 03.05.1995
(73) Patentinhaber: AEG Hausgeräte GmbH, 90429 Nürnberg (DE)
(72) Erfinder: Riller, Peter, Dipl.-Ing., D-90547 Stein (DE); Ehrlinger, Harald, D-91541 Rothenburg (DE)

(56) Entgegenhaltungen:
- DE-A- 2 829 720
- DE-B- 2 618 783

## Beschreibung

Die Erfindung betrifft eine emaillierte Back- und Bratofenmuffel nach dem Oberbegriff des Patentanspruchs 1.

Bei emaillierten Back- und Bratofenmuffeln der in Rede stehenden Art besteht das Problem, daß bei Betrieb der Backofenmuffel infolge der starken Erhitzung des Blechmaterials vor allem in Ofenmuffel-Flanschbereich thermisch bedingte Materialspannungen auftreten, die dort zum partiellen Abplatzen von Email führen können. Insbesondere bei Einsatz einer solchen Ofenmuffel in einem Elektroherd mit pyrolytischer Selbstreinigung, wobei im Inneren der Ofenmuffel Arbeitstemperaturen um 500 °C erreicht werden, unterliegt die Ofenmuffel und vor allem deren Flanschbereich besonders hohen thermischen und mechanischen Belastungen. So dehnt sich der heiß werdende Innenrandbereich des Flanschrandes aus, d.h. sein Umfang wird erheblich größer, während der Außenrandbereich des Flanschrandes dagegen etwa auf Raumtemperatur verbleibt und deshalb der Umfangsvergrößerung des Innenrandbereiches widersteht. Der konstante Umfang des Flanschaußenrandbereiches wird bei größer werdendem Umfang des Innenrandbereiches aber nur dadurch aufrechterhalten, daß sich vor allem die Eckenbereiche des Ofenmuffel-Flanschrandes nach hinten biegen bzw. wegkippen. Dadurch treten aber in der Emailschicht erhebliche Zugspannungen auf, die dann zu Rissen und Emailabplatzungen führen.

Der Erfindung liegt die Aufgabe zugrunde, eine emaillierte Back- und Bratofenmuffel der in Rede stehenden Art mit einfachen Mitteln so zu verbessern, daß im Ofenmuffel-Flanschbereich Zugspannungen mit Sicherheit nicht mehr auftreten können.

Die Lösung dieser Aufgabe gemäß der Erfindung ist dem kennzeichnendem Teil des Patentanspruchs 1 zu entnehmen.

Zweckmäßige weitere Ausgestaltungen des Gegenstandes der Erfindung sind in den Unteransprüchen angegeben.

Durch die erfindungsgemäße Maßnahme werden Emailschäden (Abplatzungen und Risse) im kritischen Bereich der Ofenmuffel vermieden.

Zwei Ausführungsbeispiele der Erfindung sind in der Zeichnung dargestellt und werden anhand dieser nachfolgend näher beschrieben. Die Zeichnungen zeigen einen Ausschnitt aus dem vorderen Bereich der Back- und Bratofenmuffel für einen Elektroherd.

Die emaillierte Back- und Bratofenmuffel 1 für einen Herd mit pyrolytischem Selbstreinigungsbetrieb hat eine Beschickungsöffnung 2, die durch eine Tür 3 verschließbar ist. Die Beschickungsöffnung 2 der Back- und Bratofenmuffel 1 ist von einem im Profil U-förmigen Muffelrahmen 4 umschlossen bzw. eingefaßt, dessen einer U-Schenkel 5 die Muffelwandung 1' übergreift und mit dieser verschweißt ist. In dem die beiden U-Schenkel 5 und 6 verbindenen Teil 7 des Muffelrahmens 4 ist eine Sicke 8 zur Führung einer Türdichtung 18 eingeformt. Um eine große Steifigkeit in demjenigen Bereich der Ofenmuffel zu erreichen, der hinsichtlich Emailbeschädigungen durch das Aufheizen der Ofenmuffel besonders gefährdet ist, ist zwischen dem die beiden U-Schenkel 4 und 5 verbindenden Teil 7 des U-förmigen Muffelrahmens 4 und demjenigen Bereich der Muffelwandung 1' , an dem der U-Schenkel 5 des Muffelrahmens 4 angeschweißt ist, eine Versteifungsverbindung 9 hergestellt. Diese Versteifungsverbindung 9 besteht nach Fig. 1 aus einer Winkelprofilschiene 10, deren einer Schenkel 10' mit der Innenseite der Muffelwandung 1' und deren anderer Schenkel 10" mit dem Muffelrahmen 4 verschweißt ist und zwar mit der Bodenwölbung 8' der Sicke 8. Auf diese Weise wird ein besonders steifes, umlaufendes Kastenprofil gebildet.

Nach Fig. 2 ist die Versteifungsverbindung 9 zwischen dem Muffelrahmen 4 und der Ofenmuffel 1 im Öffnungsbereich 2 der Ofenmuffel 1 durch einen senkrecht abgewinkelten, dem Muffelrahmen 4 zugewandten Flanschrand 11 hergestellt. Der Muffelflanschrand 11 ist dabei ebenfalls mit der Bodenwölbung 8' der Muffelrahmen-Sicke 8 verschweißt.

## Patentansprüche

1. Emaillierte Back- und Bratofenmuffel (1) insbesondere für elektrisch beheizte Herde mit pyrolytischer Selbstreinigung, deren mittels einer Tür (3) verschließbarer Öffnungsbereich (2) durch einen U-förmigen Muffelrahmen (4) eingefaßt ist, dessen einer U-Schenkel (5) mit der Muffelwandung (1') verschweißt ist und dessen die beiden U-Schenkel (5,6) verbindender Teil (7) eine Sicke (8) für eine Türdichtung (18) aufweist, dadurch gekennzeichnet, daß zwischen dem die beiden U-Schenkel (5,6) verbindenden Teil (7) des U-förmigen Muffelrahmens (4) und der Muffelwandung (1') eine Versteifungsverbindung (9) hergestellt ist.

2. Back- und Bratofenmuffel nach Anspruch 1, dadurch gekennzeichnet, daß die Versteifungsverbindung (9) aus einer Winkelprofilschiene (10) besteht, deren einer Schenkel (10') mit der Muffelwandung (1 ) und deren anderer Schenkel (10") mit dem Muffelrahmen (4) verschweißt ist.

3. Back- und Bratofenmuffel nach Anspruch 2, dadurch gekennzeichnet, daß die Winkelprofilschiene (10) mit der Bodenwölbung (8') der Muffelrahmen-Sicke (8) verschweißt ist.

4. Back- und Bratofenmuffel nach Anspruch 1, dadurch gekennzeichnet, daß die Versteifungsverbindung (9) im öffnungsbereich (2) der Ofenmuffel (1) durch einen senkrecht abgewinkelten, den Muffelrahmen (4) zugewandten Flanschrand (11) hergestellt ist.

5. Back- und Bratofenmuffel nach Anspruch 4, dadurch gekennzeichnet, daß der Muffel-Flanschrand (11) mit der Bodenwölbung (8') der Sicke (8) verschweißt ist.

## Claims

1. An enamelled baking and roasting oven muffle (1), in particular for electrically heated cookers with catalytic self-cleaning, whose aperture region (2) closable with a door (3) is encompassed by a U-shaped muffle frame (4), whose one U arm (5) is welded to the muffle wall (1') and whose part (7) connecting the two U arms (5, 6) has a bead (8) for a door seal (18), characterised in that between the part (7) of the U-shaped muffle frame (4) connecting the two arms of the U, a reinforcing joint (9) is produced.

2. Baking and roasting muffle according to claim 1, characterised in that the reinforcing joint (9) consists of an angle profile rail (10), whose one flange (10') is welded to the muffle wall (1') and whose other flange (10") is welded to the muffle frame (4).

3. Baking and roasting muffle according to claim 2, characterised in that the angle profile rail (10) is welded to the base convexity (8') of the muffle frame bead (8).

4. Baking and roasting muffle according to claim 1, characterised in that the reinforcing joint (9) is produced in the aperture region (2) of the oven muffle (1) by a flange edge (11) associated with the muffle frame (4) and bent up vertically.

5. Baking and roasting muffle according to claim 4, characterised in that the muffle flange edge (11) is welded to the base convexity (8') of the bead (8).

## Revendications

1. Moufle émaillé (1) en particulier pour des fours électriques autonettoyants à pyrolyse, dont la zone d'ouverture (2), pouvant être fermée par une porte (3), est enchâssée dans un cadre (4) du moufle, en forme de U, dont une branche (5) du U est soudée à la paroi (1') du moufle et dont la partie (7), reliant les deux branches (5, 6) du U, présente une moulure (8) destinée à une garniture d'étanchéité de porte (18), caractérisé en ce qu'une connexion formant raidisseur (9) est établie entre la partie (7) du cadre (4) du moufle en U, reliant les deux branches (5, 6) du U, et la paroi (1') du moufle.

2. Moufle de four à rôtir et à cuire selon la revendication 1, caractérisé en ce que la connexion formant raidisseur (9) se compose d'une glissière profilée angulaire (10) dont une branche (10') est soudée à la paroi (1') du moufle et l'autre branche (10") au cadre (4) du moufle.

3. Moufle de four à rôtir et à cuire selon la revendication 2, caractérisé en ce que la glissière profilée angulaire (10) est soudée au bombement de fond (8') de la moulure (8) du cadre du moufle.

4. Moufle de four à rôtir et à cuire selon la revendication 1, caractérisé en ce que la connexion formant raidisseur (9) est établie dans la zone d'ouverture (2) du moufle de four (1) par un bord de collerette (11) perpendiculairement coudé et tourné vers le cadre (4) du moufle.

5. Moufle de four à rôtir et à cuire, selon la revendication 4, caractérisé en ce que le bord de collerette (11) du moufle est soudé au bombement de fond (8') de la moulure (8).
